# EUROPÄISCHE PATENTSCHRIFT

(11) **EP 1 849 928 B1**
(45) Veröffentlichungstag und Bekanntmachung des Hinweises auf die Patenterteilung: **31.12.2008**
(21) Anmeldenummer: 07003055.6
(22) Anmeldetag: 13.02.2007
(51) Int. Cl.: E04B 2/88

(54) **Vorrichtung zum Entwässern der Rahmenstöße einer Vorhangfassade**
Device for dehydrating the frames of a curtain wall
Dispositif destiné à drainer les bordures de cadre d'une façade rideau

(30) Priorität: 01.03.2006 DE 102006009443
(43) Veröffentlichungstag der Anmeldung: 31.10.2007
(73) Patentinhaber: NORSK HYDRO ASA, 0240 Oslo (NO)
(72) Erfinder: Pietsch, Walter, 89367 Waldstetten (DE); Grzesch, Dietmar, 89077 Ulm (DE)
(74) Vertreter: Kilian, Helmut

(56) Entgegenhaltungen:
- EP-A1- 0 569 876
- GB-A- 2 167 099
- US-A- 3 690 079

## Beschreibung

Die Erfindung betrifft eine Vorhangfassade gemäß dem Oberbegriff des Anspruchs 1.

Bei Vorhangfassaden wird zwischen sog. Elementfassaden und Pfosten-Riegel-Fassaden unterschieden. Eine Elementfassade besteht aus einzelnen Fassadenelementen, die an Aufhängungen an der Gebäudedecke aufgehängt sind und bei ihrer Montage an das Gebäude herangebracht, an ein bereits montiertes Nachbarelement angestoßen und schließlich abgesenkt werden.

Bei Elementfassaden kann grundsätzlich Wasser, beispielsweise Regenwasser oder Kondensat sowohl in den Glasfälzen der Fassadenelemente als auch in den Stößen zwischen deren Rahmen auftreten. In den Rahmenstößen kann Wasser bis zu der innersten Ebene auftreten und muss daher nach außen abgeleitet werden.

Bei bekannten Vorrichtungen zum Entwässern der Rahmenstöße von Vorhangfassaden in Elementkonstruktion sind zu diesem Zweck Entwässerungsteile an den Rahmenstößen an beiden Seiten der Rahmen der Fassadenelemente vorgesehen, die schräg nach außen und nach unten angebracht sind. Diese Entwässerungsteile bestehen an einem Rahmenstoß aus einem Abweiser und einem Rinnenteil, die zusammenwirken.

Das an einem Rahmenstoß auftretende Wasser wird um den Rahmen des Fassadenelementes herumgeleitet, trifft auf die Entwässerungsteile und wird von diesen nach außen abgeführt.

Eine solche Lösung ist aus dem Dokument EP-A-569 876 bekannt.

Die Entwässerungsteile an einem Rahmenstoß bei bekannten Vorrichtungen, die aus einem Abweiserteil einerseits und einem Rinnenteil andererseits bestehen, haben dementsprechend einen unterschiedlichen Aufbau und sind nicht an der gleichen Stelle an der Rahmenaußenseite angebracht, so dass es nicht möglich ist, die Fassadenelemente in einer beliebigen Abfolge der Montage, beispielsweise von rechts nach links oder von links nach rechts zu montieren, sondern die Fassadenelemente so vorbereitet und gewählt werden müssen, wie es der beabsichtigten Montageabfolge entspricht. Wenn insbesondere bei einem Gebäude verschiedene Fassadenbereiche in unterschiedlicher Weise montiert werden sollen, erfordert die Bereitstellung und die Anlieferung der jeweils richtigen benötigten Fassadenelemente einen erheblichen logistischen Aufwand.

Die der Erfindung zugrunde liegende Aufgabe besteht demgegenüber darin, eine Vorrichtung der eingangs genannten Art zu schaffen, die es erlaubt, die Fassadenelemente am Gebäude zu montieren, ohne dass eine vorgegebene Montagerichtung eingehalten werden muss.

Diese Aufgabe wird gemäß der Erfindung durch die Ausbildung gelöst, die im Patentanspruch 1 angegeben ist.

Bei der erfindungsgemäßen Ausbildung ist es möglich, erst an der Baustelle unter Berücksichtigung aller dortigen Gegebenheiten, die Montagerichtung frei festzulegen.

Besonders bevorzugte Ausgestaltungen und Weiterbildung der erfindungsgemäßen Vorrichtung sind Gegenstand der Ansprüche 1 bis 8.

Im Folgenden wird anhand der zugehörigen Zeichnungen ein besonders bevorzugtes Ausführungsbeispiel der Erfindung näher beschrieben. Es zeigen
Fig. 1 und Fig. 2 in schematischen Vorderansichten die Montage einer Elementfassade in einer Montageabfolge von links nach rechts in Fig. 1 und von rechts nach links in Fig. 2,
Fig. 3 eine Vertikalschnittansicht eines Fassadenelementes im Rahmenstoßbereich mit einem Ausführungsbeispiel der erfindungsgemäßen Vorrichtung,
Fig. 4 eine teilweise geschnittene Vorderansicht der Anordnung von Fig. 3,
Fig. 5 eine Horizontalschnittansicht der in Fig. 3 dargestellten Anordnung auf der Höhe der Entwässerungsteile,
Fig. 6 und Fig. 7 die Anordnung von Fig. 4 bei einer Montage von rechts nach links und bei einer Montage von links nach rechts jeweils,
Fig. 8 in einer perspektivischen Ansicht den Anschluss eines Fassadenelementes an einem anderen Fassadenelement mit der erfindungsgemäßen Vorrichtung bei einer Montage von links nach rechts,
Fig. 9 in einer Fig. 8 entsprechenden Ansicht die Montage von rechts nach links und
Fig. 10 in einer Fig. 8 und 9 entsprechenden Ansicht vier Fassadenelemente am Rahmenstoß im montierten Zustand.

Fig. 1 und 2 zeigen die beiden möglichen Montagerichtungen bei der Montage von Elementfassaden, nämlich in Fig. 1 von links nach rechts und in Fig. 2 von rechts nach links.

Wie es in den Fig. 1 und 2 dargestellt ist, wird ein zu montierendes Fassadenelement 2 an das Gebäude herangebracht, an das bereits montierte Nachbarelement 1 angestoßen und schließlich abgesenkt.

Ein Ausführungsbeispiel der erfindungsgemäßen Vorrichtung für eine Elementfassade, bei der die Fassadenelemente in dieser Weise montiert werden, ist in den Fig. 3 bis 5 dargstellt.

Wie es in Fig. 3 dargestellt ist, sind zum Entwässern der Rahmenstöße einer derartigen Fassade Entwässerungsteile 4 vorgesehen, die an beiden Seiten der Rahmen 3 der Fassadenelemente jeweils von der Gebäudeseite gesehen schräg nach außen und nach unten angebracht sind.

Wie es in Fig. 4 dargestellt ist, bestehen die Entwässerungsteile 4 an einem Rahmenstoß aus im Querschnitt im Kontaktbereich gleich ausgebildeten vorzugsweise zu einander bezüglich einer rahmenparallelen Ebene spiegelsymmetrischen Elementen, die mit derselben Neigung und auf derselben Höhe an den am Rahmenstoß einander anliegenden Rahmen 3 jeweils angebracht sind.

Wie es in Fig. 4 und 5 dargestellt ist, sind die Entwässerungsteile 4 so ausgestaltet, dass sie sich im montierten Zustand gegenseitig dichtend abdecken.

Fig. 6 und Fig. 7 zeigen die Anordnung der Entwässerungsteile 4 bei dem in Fig. 3 bis 5 dargestellten Ausführungsbeispiel der erfindungsgemäßen Vorrichtung in Abhängigkeit davon, ob die Montage der Fassadenelemente von rechts oder von links erfolgt ist. Wie es im Vergleich der Fig. 6 und 7 erkennbar ist, besteht der Unterschied darin, dass die Entwässerungsteile 4 mit ihren freien Kanten unterschiedlich übereinander und gegeneinander abdichtend angeordnet sind.

Wie es weiterhin in den Fig. 4, 6 und 7 dargestellt ist, sind die Entwässerungsteile 4 vorzugsweise so geformt, dass sie an ihrer freien dem Rahmen 3 abgewandten Kante ein freistehendes Dichtungsprofil aufweisen, das so ausgebildet und angeordnet ist, dass sich die beiden Dichtungsprofile der Entwässerungsteile 4 an einem Rahmenstoß im montierten Zustand unabhängig von der Montagerichtung der Fassadenelemente dichtend übereinander oder aneinander legen.

Vorzugsweise bestehen die Dichtungsprofile aus Dichtungslippen oder schlauchartig profilierten Bereichen.

Ein bevorzugter Werkstoff der Entwässerungsteile 4, wenigstens im Bereich ihrer Dichtungsprofile ist Gummi oder ein Kunststoff.

Fig. 8 zeigt die Montage eines Fassadenelementes mit seinem Rahmen 3 an einem bereits montiertem Fassadenelement mit Rahmen 3 und Dichtungselement 4 bei einer Montage von links nach rechts und Fig. 9 zeigt die gleiche Darstellung bei einer Montage von rechts nach links. Fig 10 zeigt schließlich die Fassadenelemente mit ihren Rahmen 3 im fertig montierten Zustand.

## Patentansprüche

1. Vorhangfassade in Elementkonstruktion mit Entwässerungsteilen (4), die an Rahmenstößen von Fassadenelemente der Vorhangfassade an beiden Seiten der Rahmen (3) der Fassadenelemente jeweils von der Gebäudeseite gesehen schräg nach außen und nach unten angebracht sind, **dadurch gekennzeichnet, dass** die Entwässerungsteile (4) an einem Rahmenstoß an dem Kontaktbereich der Entwässerungsteile (4) gegenseitig abdichtend ausgebildet und mit derselben Neigung und auf derselben Höhe an den am Rahmenstoß aneinander angrenzenden Rahmen (3) jeweils angebracht sind.

2. Vorhangfassade nach Anspruch 1, **dadurch gekennzeichnet, dass** die Entwässerungsteile (4) an den Kontaktbereichen im Querschnitt gleich ausgebildet sind.

3. Vorhangfassade nach Anspruch 2, **dadurch gekennzeichnet, dass** die Entwässerungsteile (4) im Querschnitt bezüglich einer rahmenparallelen Ebene spiegelsymmetrisch ausgebildet sind.

4. Vorhangfassade nach Anspruch 3, **dadurch gekennzeichnet, dass** die Entwässerungsteile (4) an ihrer freien dem Rahmen (3) abgewandten Kante ein freistehendes Dichtungsprofil aufweisen, das so ausgebildet ist, dass sich die Dichtungsprofile der Entwässerungsteile (4) an einem Rahmenstoß im montierten Zustand der Fassadenelemente dichtend aneinander legen.

5. Vorhangfassade nach Anspruch 4, **dadurch gekennzeichnet, dass** die Dichtungsprofile lippenartig ausgebildet sind.

6. Vorhangfassade nach Anspruch 4, **dadurch gekennzeichnet, dass** die Dichtungsprofile als schlauchartige Profilteile ausgebildet sind.

7. Vorhangfassade nach einem der vorhergehenden Ansprüche, **dadurch gekennzeichnet, dass** wenigstens die Dichtungsprofile aus Gummi gefertigt sind.

8. Vorhangfassade nach einem der Ansprüche 1 bis 6, **dadurch gekennzeichnet, dass** wenigstens die Dichtungsprofile aus einem Kunststoffmaterial gefertigt sind.

## Claims

1. Curtain wall of prefabricated construction having drainage members (4) which are fitted to frame joints of wall elements of the curtain wall at each of the two sides of the frames (3) of the wall elements so as to be directed obliquely outwards and downwards when viewed from the building side, **characterised in that** the drainage members (4) at a frame joint are constructed so as to be mutually sealing at the contact region of the drainage members (4) and are each fitted to the frames (3) which adjoin each other at the frame joint with the same inclination and at the same level.

2. Curtain wall according to claim 1, **characterised in that** the drainage members (4) are constructed so as to be identical in terms of cross-section at the contact regions.

3. Curtain wall according to claim 2, **characterised in that** the drainage members (4) are constructed so as to have mirror-symmetry in terms of cross-section with respect to a plane parallel with the frame.

4. Curtain wall according to claim 3, **characterised in that** the drainage members (4) have, at the free edge thereof facing away from the frame (3), a free-standing sealing profile which is constructed in such a manner that the sealing profiles of the drainage members (4) at a frame joint adjoin each other in a sealing manner in the assembled state of the wall elements.

5. Curtain wall according to claim 4, **characterised in that** the sealing profiles are constructed so as to be lip-like.

6. Curtain wall according to claim 4, **characterised in that** the sealing profiles are in the form of tubular profile members.

7. Curtain wall according to any one of the preceding claims, **characterised in that** at least the sealing profiles are produced from rubber.

8. Curtain wall according to any one of claims 1 to 6, **characterised in that** at least the sealing profiles are produced from a plastics material.

## Revendications

1. Façade-rideau dans une construction par éléments avec des éléments de drainage (4) qui, vus depuis le côté du bâtiment, sont placés chacun obliquement vers l'extérieur et vers le bas contre des joints de cadre d'éléments de façade de la façade-rideau, sur les deux côtés des cadres (3) des éléments de façade, **caractérisée en ce que** les éléments de drainage (4) sont réalisés réciproquement étanches contre un joint de cadre, dans la zone de contact des éléments de drainage (4), et sont placés chacun avec la même inclinaison et à la même hauteur contre les cadres (3) adjacents les uns aux autres au droit du joint de cadre.

2. Façade-rideau selon la revendication 1, **caractérisée en ce que** les éléments de drainage (4) présentent des sections transversales identiques, dans les zones de contact.

3. Façade-rideau selon la revendication 2, **caractérisée en ce que** les éléments de drainage (4) présentent des sections transversales symétriques, par rapport à un plan parallèle au cadre.

4. Façade-rideau selon la revendication 3, **caractérisée en ce que** les éléments de drainage (4) présentent, sur leur bord libre tourné à l'opposé du cadre (3), un profilé d'étanchéité en porte-à-faux, qui est réalisé de manière que les profilés d'étanchéité des éléments de drainage (4) s'appliquent de manière étanche les uns contre les autres, contre un joint de cadre, à l'état monté des éléments de façade.

5. Façade-rideau selon la revendication 4, **caractérisée en ce que** les profilés d'étanchéité sont réalisés en forme de lèvres.

6. Façade-rideau selon la revendication 4, **caractérisée en ce que** les profilés d'étanchéité sont réalisés sous la forme d'éléments profilés de type tuyau.

7. Façade-rideau selon l'une quelconque des revendications précédentes, **caractérisée en ce qu'**au moins les profilés d'étanchéité sont fabriqués en caoutchouc.

8. Façade-rideau selon l'une quelconque des revendications 1 à 6, **caractérisée en ce qu'**au moins les profilés d'étanchéité sont fabriqués dans une matière plastique.
